# EUROPÄISCHE PATENTSCHRIFT

(11) **EP 2 169 775 B1**
(45) Veröffentlichungstag und Bekanntmachung des Hinweises auf die Patenterteilung: **24.04.2013**
(21) Anmeldenummer: 09011641.9
(22) Anmeldetag: 11.09.2009
(51) Int. Cl.: H01R 13/11, H01R 13/28, H01R 12/71

(54) **Symmetrischer elektrischer Kontakt**
Symmetrical electric contact
Contact symétrique électrique

(30) Priorität: 24.09.2008 DE 102008048731
(43) Veröffentlichungstag der Anmeldung: 31.03.2010
(73) Patentinhaber: HARTING Electronics GmbH, 32339 Espelkamp (DE)
(72) Erfinder: Genau, Melanie, 32312 Lübbecke (DE); Havermann, Gert, 49134 Wallenhorst (DE); Breitfeld, Hubert, 32369 Rahden (DE); Baumert, Stefan, 31718 Pollhagen (DE)

(56) Entgegenhaltungen:
- EP-A- 0 456 396
- EP-A- 0 641 043
- FR-A- 2 600 825
- US-A- 5 013 263
- US-A- 5 445 529
- US-A1- 2008 188 112
- US-B1- 7 387 521

## Beschreibung

Die Erfindung betrifft einen symmetrischen elektrischen Kontakt zum gegenseitigen Kontaktieren, gebildet aus einem Kontaktkörper, mit einer Kontaktseite und einem Anschlussende, einzusetzen in einen Steckerkörper für eine lösbare Kontaktierung von Steckverbindern, zur Übertragung hochfrequenter Signale.

Ein derartiger symmetrischer Kontakt wird für eine lösbare Steckverbindung benötigt, bei der hochfrequente Signale möglichst störungsfrei übertragen werden müssen.

### Stand der Technik

Bei der Signalübertragung von hochfrequenten Signalen erfolgt bei einem einfachen, klassischen Feder-Messer-Design eine Signalaufteilung am Kontaktpunkt, wobei ein Signalteil direkt an der Kontaktstelle zwischen Messer und Feder übergeben wird und der andere Teil weiter in die Messerspitze läuft und dort reflektiert wird. Wieder zurück an der Kontaktstelle wiederholt sich der Vorgang und der reflektierte Signalteil überlagert das ursprüngliche Signal. Der Phasenunterschied zwischen den beiden Signalen hängt somit von der Stecktiefe ab, die von der Mechanik des Stecksystems vorgegeben ist. Und je nach Phasenunterschied kann das Originalsignal derartig verfälscht sein, dass eine Auslöschung von Signalanteilen oder des gesamten Originalsignals erfolgt. Auch unter der Bezeichnung Stub-Effekt bekannt.

Aus der EP 0 641 943 B1 ist ein elektrischer Verbinder mit einem elektrisch isolierenden Kontakthalteglied bekannt, wobei in dem Kontakthalteglied mindestens zwei übereinander angeordnete, jedoch vertikal ausgerichtete elektrische Kontakte vorgesehen sind, wobei der obere Kontakt einen herabhändenden, freitragenden und wegbiegbaren Kontaktabschnitt aufweist, zum Ausbilden eines elektrischen Nebenschlusses des oberen mit dem unteren Kontakt.

Des Weiteren ist in der US 5,445,529 ein Leiterplattensteckverbinder zur direkten Verbindung von zwei Leiterplatten gezeigt, wobei elektrische Kontakte jeweils auf einer Leiterplatte in einem Isolierkörper gehalten sind. Dabei sind die elektrischen Kontakte als flache Eckkontakte um 45° in X- und Y-Richtung abgewinkelt, wobei im Eckbereich ein Kontaktfinger in Z-Richtung ausgerichtet ist. Die elektrischen Kontakte sind nun derartig in dem Isolierkörper gehalten, dass die Eckseite mit den Lötenden senkrecht zum Isolierkörper ausgerichtet sind, während die andere Eckseite um 45° innerhalb des Isolierkörpers ausgerichtet ist. Gleichzeitig ist der Kontaktfinger in Steckrichtung zum Gegenstecker ausgerichtet. Beim kontaktierenden Steckvorgang treffen die beiden Kontaktfinger jeweils um 45° zum Isolierkörper ausgerichtet, aber für sich gesehen, gegeneinander parallel aufeinander, wobei die Kontaktierungsfläche des einen Kontaktfingers plan und die des anderen leicht konvex geformt ist.

### Aufgabenstellung

Der Erfindung liegt daher die Aufgabe zugrunde, einen symmetrischen elektrischen Steckverbinderkontakt zur Übertragung hochfrequenter Signale derartig auszubilden, dass unabhängig von der Stecktiefe der Kontakte, Reflexionen und Laufzeitdifferenzen der Signale auf ein Minimum reduziert werden.

Diese Aufgabe wird durch die Merkmale der unabhängigen Ansprüche und 9 gelöst.

Vorteilhafte Ausgestaltungen der Erfindung sind in den Ansprüchen 2-8 und 10-12 angegeben.

Die mit der Erfindung erzielten Vorteile bestehen insbesondere darin, dass ein derartiger Steckverbinder nur mit einer Art von elektrischen Kontakten auszurüsten ist.
Wobei die elektrischen Kontakte aus einem Kontaktkörper gebildet sind, der eine Kontaktseite und ein Anschlussende aufweist, wobei die Kontaktseite mit zwei angeformten, symmetrischen Federschenkeln mit gegenüberliegenden Kontaktkuppen versehen ist, die verrundete Kontaktzonen aufweisen. Dabei sind die Kontaktkuppen, ähnlich einem Kreisabschnitt als Absatz geformt, mit einer dünneren Materialdicke als die allgemeine Materialdicke der Federschenkel bzw. des Kontaktkörpers.

Das den Federschenkeln gegenüber liegende Anschlussende des Kontaktkörpers ist mit einem um 90° zu den Federschenkeln abgewinkelten Lötstift versehen, also quer zur Steckrichtung, und weist eine Lötfläche für eine Oberflächenlötung auf. Darüber hinaus ist der Lötstift um 45° zur Fläche des Kontaktkörpers abgewinkelt.

Beim Stecken von zwei identischen, symmetrischen Kontakten sind diese in Steckrichtung um 90° zueinander versetzt, so dass die beiden Federschenkel jeweils den Kontaktkörper des anderen Kontaktes kontaktieren.
Da die Kontaktkuppen die Enden der elektrischen Kontakte bilden und mit diesen den jeweils anderen Kontakt berühren, sind die Laufzeiten eines über diese Federschenkel zu den Kontaktkuppen verlaufenden und aufgeteilten elektrischen Signals gleich, wodurch eine Überlagerung beider Signalanteile wieder das Originalsignal ergibt.

Weiterhin ist ein Steckerkörper vorgesehen, in den die symmetrischen, elektrischen Kontakte einsetzbar sind. Dabei weist der Steckerkörper sich kreuzende, rechteckig geformte Kammern zur Aufnahme der elektrischen Kontakte auf. Wobei eine der Kammer zur Verrastung jeweils eines elektrischen Kontaktes vorgesehen ist, während die zweite Kammer nur eine bestimmte Einstecktiefe aufweist, in die der elektrische Kontakt eines mit den gleichen Kontakten ausgerüsteten Gegensteckers einfügbar ist.

In einer Variante des Steckerkörpers sind die zur Steckseite weisenden Federschenkel der elektrischen Kontakte vorteilhaft zumindest halbseitig in Teilkammern geführt, die in mindestens einer den Steckerkörper durchdringenden Längswand eingeformt sind. Dabei werden die Federschenkel bis nahezu an die Kontaktkuppen in den Teilkammern geführt.

### Ausführungsbeispiel

Ein Ausführungsbeispiel der Erfindung ist in der Zeichnung dargestellt und wird im folgenden näher erläutert. Es zeigen:
- Fig. 1: einen einzelnen symmetrischen elektrischen Kontakt mit einer gestuften Kontaktkuppe,
- Fig. 2: einen einzelnen symmetrischen elektrischen Kontakt mit einer schrägen Kontaktkuppe,
- Fig. 3: eine Ansicht von zwei über Kreuz gesteckten symmetrischen Kontakten,
- Fig. 4: einen Höhenschnittansicht von noch nicht kontaktierenden über Kreuz gesteckten elektrischen Kontakten,
- Fig. 5: eine Höhenschnittansicht von über Kreuz gesteckten, sich gerade kontaktierenden Kontakten,
- Fig. 6: einen Ausschnitt eines Steckerkörpers für die symmetrischen Kontakte mit Sicht auf die Lötseite,
- Fig. 7: einen Ausschnitt des Steckerkörpers mit darin eingefügten elektrischen Kontakten mit Sicht auf die Steckseite,
- Fig. 8: einen Schnitt durch den Steckerkörper mit einem elektrischen Kontakt, und
- Fig. 9: eine Schnitt durch eine Variante eines Steckerkörpers mit teilweise verlängerten Teilkammern mit darin geschützten elektrischen Kontakten.

In der Fig.1 ist ein einzelner symmetrischer elektrischer Kontakt 1 gezeigt, der aus einem gestanzten metallischen Kontaktkörper 4 gebildet ist, mit einer Kontaktseite 3 und einem Anschlussende 5.
Der Kontaktkörper 4 ist leicht trapezförmig ausgeführt, an dessen verjüngter Seite die Kontaktseite 3 mit U-förmig ausgebildeten Federschenkeln 13 vorgesehen ist, an deren Enden gegenüberliegende, symmetrisch geformte Kontaktzonen 16 an Kontaktkuppen 15 angeordnet sind.
Wobei die Kontaktkuppen 15 bis zu den Kontaktzonen 16 parallel und mittels eines Absatzes 17 schmaler geformt sind, als die übrige Materialdicke der Federschenkel 13. Wobei der Absatz 17 unterschiedliche Längen aufweisen kann.

An den Ansatzpunkten der beiden Federschenkel 13 zum Kontaktkörper 4 ist eine abgeschrägte Übergangszone 14 in Steckrichtung zu den Federschenkeln 13 des Kontaktkörpers 4 vorgesehen.
Die der Kontaktseite 3 entgegengesetzt angeordnete Anschlussseite 5 wird durch einen angeformten, freigestellten Löt-Stift 10 gebildet, der gegenüber dem Kontaktkörper 4 um etwa 45° in Stanzrichtung des Kontaktes 1 abgewinkelt ist.
Dabei wird der Lötstift 10 an einem an der breiteren Trapezseite angeformten Anschlussteil 7 gehalten, wobei das Anschlussteil 7 aber schmaler als diese Trapezseite ausgeführt ist. Damit wird beidseitig des Anschlussteiles 7 ein so genannter Hinterschnitt 8 gebildet ist, zur Verrastung des Kontaktes 1 in einem Steckerkörper 20.
Der Lötstift 10 ist beginnend an einer der hier senkrechten Seiten des Anschlussteiles 7 angeformt und waagrecht unterhalb des Anschlussteiles 7 angeordnet und weist eine etwas abgesetzte Lötfläche 11 auf.

Gemäß Fig. 2 ist auch eine Ausführungsform vorgesehen, bei der die Kontaktkuppen in einer Variante eines elektrischen Kontaktes 1' mittels einer Schräge 18 geformt sind, also von der Materialdicke der Federschenkel 13 zur Kontaktzone 16 schmaler werdend.

In der Fig. 3 sind zwei miteinander gesteckte elektrische Kontakte 1 gezeigt. Die beiden symmetrischen Kontakte werden in Steckrichtung um 90° gegeneinander gedreht und zusammengesteckt.
Dabei ist zunächst die Funktion der schrägen Übergangszone 14 zwischen den Federschenkeln 13 zum Aufweiten der Kontaktkuppen 15 auf die Materialstärke der Kontaktkörper 4 ersichtlich.
Die Kontaktkuppen 15 werden mit den Kontaktzonen 16 nahezu bis zum gegenseitigen Anschlag der elektrischen Kontakte an den Übergangszonen 14 jeweils auf den anderen Kontakt 1 aufgeschoben.

Dazu ist in der Fig. 4 gezeigt, wie zwei elektrische Kontakte 1, 1 miteinander gesteckt werden, und zwar zu einem Zeitpunkt, bevor die Kontaktzonen 16 den jeweils anderen Kontaktkörper kontaktieren.
Das ist in der Fig. 1 angedeutet mit der Linie 4 - 4, auf deren Höhe sich ungefähr die beiden Kontaktzonen 16 der elektrischen Kontakte befinden.
Die hier gezeigten elektrischen Kontakte sind in der Geometrie der Kontaktkuppen 15 derartig ausgelegt, dass diese sich während des Steckvorganges nicht berühren.
Dazu sind die Kontaktkuppen 15 schmaler ausgebildet als die Federschenkel 13, so dass während des Steckvorganges keine gegenseitige Berührung erfolgt und die Kontaktkuppen 15 erst mit dem Aufschieben der Kontaktzonen 16 auf die Schräge 14 zwischen den Federschenkeln 13 auseinandergebogen werden, um auf dem Kontaktkörper 4 gegenseitig zu kontaktieren.

In der Fig. 5 ist der Zeitpunkt gezeigt, bei dem zwei elektrische Kontakte 1' miteinander gesteckt werden, die anstelle des Absatzes 17 eine Schräge 18 auf den Kontaktkuppen 15 zwischen den Federschenkeln 13 und Kontaktzonen 16 aufweisen, und zwar zu dem Zeitpunkt, wenn die beiden Kontaktzonen 16 die Übergangszone 14 erreichen, bevor die Kontaktkuppen 15 aufgeweitet und den Kontaktkörper 4 kontaktieren.
Das ist in der Fig. 1 angedeutet mit der Linie 5 - 5, auf deren Höhe sich ungefähr die beiden Kontaktzonen 16 der elektrischen Kontakte befinden.

Die Fig. 6 zeigt einen Ausschnitt des Steckerkörpers 20, in dem eine Anzahl der symmetrischen, elektrischen Einzelkontakte 1 in zwei Reihen eingefügt sind.
Dazu sind auf der Lötseite 22 um 45° zur Längsausrichtung des Steckerkörpers 20 versetzte rechteckige Kammern 23 vorgesehen, die bis zur Steckseite 21 des Steckerkörpers geführt sind und in denen die elektrischen Kontakte 1 eingefügt und verrastet werden.
Wobei eine Verrastung mittels des Hinterschnittes 8 des Kontaktkörpers 4 in eine entsprechende Ausnehmung innerhalb der Kammer 23 erreicht wird.

Die eingefügten Kontakte sind aufgrund der um 45° versetzten Kammern 23 und ihrer um 45° abgebogenen Lötstifte 10 jetzt mit 90° seitlich zur Längsrichtung aus dem Steckerkörper herausgeführt.

In der Fig. 7 ist ein Ausschnitt der Steckseite 21 des Steckerkörpers 20 gezeigt.
Die Steckseite 21 zeigt eine Reihe von elektrischen Kontakten 1, die im Winkel von 45° zur Längsrichtung des Steckerkörpers 20 in den Kammern 23 ausgerichtet sind.
Weiterhin sind die Kammern 23 kreuzende Kammern 24 ersichtlich, in die die elektrischen Kontakte 1 eines Gegensteckers einfügbar sind, zur gegenseitigen, sich kreuzenden Kontaktierung.
Die rechteckigen Kammern 24 sind aber nur entsprechend der maximalen Einstecktiefe der Steckseite der Kontakte 1 des Gegensteckers innerhalb des Steckerkörpers 20 ausgebildet.

In der Fig. 8 ist in einem Schnitt ein Steckerkörper 20 mit darin angeordneten elektrischen Kontakten 1 gezeigt.
Wobei die elektrischen Kontakte 1 von der Lötseite 22 in die durch den Steckerkörper 20 hindurchreichende Kammer 23 eingefügt und mittels der Hinterschnitte 8 verrasten.
Die für den Gegenstecker, bzw. dessen elektrische Kontakte 1 vorgesehenen Kammer 24, welche die Kammer 23 kreuzt, ist nur mit einer begrenzten Einstecktiefe ausgeführt, so dass die Kontaktkuppen 16 des einen elektrischen Kontaktes 1, stets den Kontaktkörper 4 des anderen elektrischen Kontaktes 1 kontaktieren, womit annähernd optimale elektrische Übertragungseigenschaften auch für hochfrequente Signale in einer Steckerverbindung erzielt werden.

Eine Variante eines Steckerkörpers 25 ist in der Fig. 9 gezeigt.
Um einen besseren mechanischen Schutz der Federschenkel 13 der elektrischen Kontakte 1 beim Steckvorgang zu erzielen, ist jeweils eine Längshälfte der Federschenkel 13 bis unmittelbar an die Kontaktkuppen 15 von einer hier verlängerten Längswand 26 in Teilkammern 28 des Steckerkörpers 25 umgeben. Dabei ist die Teilkammer 28 eine einseitige Verlängerung der rechteckigen Kammer 23 aus dem bereits gezeigten Steckerkörper 20.
Bei einem gesteckten Gegenstecker liegt die andere Hälfte der Federschenkes 13 in einer entsprechenden Teilkammer 29. Wobei die Teilkammer 28 zur besseren Führung des bereits eingefügten Federschenkels 13 im Steckerkörper 25 enger ausgeformt ist als die Teilkammer 29, in die der elektrische Gegenkontakt, gekreuzt, noch einzufügen ist.
Bei einer zweizeiligen Kontaktreihe weist der Steckerkörper 25 mindestens drei durchgängige Längswände 26, 26, 27 auf, wobei in den Längswänden 26 die jeweiligen Teilkammern 28, 29 um 90° gewinkelt, eingeformt sind.

### Bezugszeichenliste

### Symmetrischer elektrischer Kontakt

- 1, 1': symmetrischer elektrischer Kontakt
- 3,: Kontaktseite
- 4,: Kontaktkörper, trapezförmig
- 5,: Anschlussende
- 7: Anschlussteil an 4
- 8: beidseitiger Hinterschnitt an 4
- 10: Lötstift, einseitig, abgewinkelt
- 11: Lötflächen
- 13: Federschenkel, u-förmig
- 14: schräge Übergangszone zwischen 13
- 15: Kontaktkuppen
- 16: Kontaktzone
- 17: Absatz, abgesetzte Materiealstärke
- 18: Schräge, abnehmende Materialstärke
- 19: Verrundungen

- 20: Steckerkörper
- 21: Steckseite
- 22: Lötseite
- 23: Kammer A
- 24: Kammer B

- 25: Steckerkörper, variante
- 26: Längswände mit Teilkammern
- 27: Längswand außen glatt
- 28: Teilkammer a
- 29: Teilkammer b

## Patentansprüche

1. Symmetrischer elektrischer Kontakt (1, 1') für Steckverbinder um gegenseitigen Kontaktieren, gebildet aus einem Kontaktkörper (4), mit einer Kontaktseite (3) und einem Anschlussende (5), einzusetzen in einen Steckerkörper (20, 25) für eine lösbare Kontaktierung von Steckverbindern, zur Übertragung hochfrequenter Signale, **dadurch gekennzeichnet,**
**dass** die Kontaktseite (3) aus dem Kontaktkörper (4) herausgeformte, symmetrisch ausgebildete Federschenkel (13) aufweist,
**dass** an den freien Enden der Federschenkel (13) einander gegenüberliegende, nach innen weisende Kontaktkuppen (15) mit Kontaktzonen (16) vorgesehen sind,
**dass** die Kontaktkuppen (15) bezogen auf die Materialstärke des Kontaktkörpers (4) in Kontaktrichtung zur Kontaktzone (16) schmaler als die Federschenkel (13) ausgebildet sind, und
**dass** ein gegenseitiger kontaktierender Steckvorgang der elektrischen Kontakte (1) mittels der Kontaktkuppen (15) erst mit dem Aufschieben der Kontaktzonen (16) auf eine Schräge (14) zwischen den Federschenkeln (13) erfolgt.

2. Symmetrischer elektrischer Kontakt für Steckverbinder, nach Anspruch 1, **dadurch gekennzeichnet,**
**dass** die Kontaktkuppen (15) mittels eines Absatzes (17) schmaler als die Federschenkel ausgebildet sind, wobei der Absatz (17) mit den Kontaktkuppen (15) näherungsweise als Kreisabschnitt geformt ist.

3. Symmetrischer elektrischer Kontakt für Steckverbinder, nach Anspruch 1, **dadurch gekennzeichnet,**
**dass** die Kontaktkuppen (15) mittels einer symmetrisch ausgebildeten Schräge (18) zur Kontaktzone (16) schmaler werdend, ausgebildet sind.

4. Symmetrischer elektrischer Kontakt für Steckverbinder, nach Anspruch 1, **dadurch gekennzeichnet,**
**dass** die Kontaktkuppen (15) Verrundungen (19) aufweisen.

5. Symmetrischer elektrischer Kontakt für Steckverbinder, nach Anspruch 1, **dadurch gekennzeichnet,**
**dass** die Kontaktkuppen (15) mit ihren Kontaktzonen (16) beabstandet, gegenüber und parallel zueinander ausgerichtet sind.

6. Symmetrischer elektrischer Kontakt für Steckverbinder, nach Anspruch 1, **dadurch gekennzeichnet**
**dass** eine Signalübertragung von zwei miteinander gesteckten elektrischen Kontakten (1,1) jeweils an den Enden der Federschenkel (13) des Kontaktkörpers (4) mittels der Kontaktzonen (16) erfolgt, wobei die Kontaktierung der Kontaktzonen (16) des einen Kontaktes (1) stets in Steckrichtung um 90° gedreht auf dem Kontaktkörper (4) des anderen Kontaktes (1) erfolgt.

7. Symmetrischer elektrischer Kontakt für Steckverbinder, nach Anspruch 1, **dadurch gekennzeichnet,**
**dass** das Anschlussende (5) als Lötstift (10) ausgebildet und dreiseitig freigestellt, quer zur Steckrichtung am Kontaktkörper (4) angeformt ist, und gegenüber der Fläche des Kontaktkörpers (4) um 45° abgebogen ist.

8. Symmetrischer elektrischer Kontakt für Steckverbinder, nach Anspruch 1, **dadurch gekennzeichnet,**
**dass** in dem Bereich zwischen den Federschenkeln (13) am Kontaktkörper (4) eine doppelseitig schräge Übergangszone (14) vorgesehen ist.

9. Steckerkörper (20) für symmetrische elektrische Kontakte (1, 1') nach Anspruch 1, mit einer Stecktseite (21) und einer Lötseite (22)
wobei
die elektrischen Kontakte (1, 1') im Steckerkörper (20) mindestens in einer Reihe, jeweils um 45° gegenüber der Längsseite des Steckerkörpers (20) gedreht, angeordnet sind, wobei die als Lötstift (10) ausgebildeten Anschlussenden (5) der elektrischen Kontakte mit 90° quer zur Längsseite des Steckerkörpers (20) herausgeführt sind,
**dadurch gekennzeichnet,**
**dass** auf der Steckseite (21), kreuzweise ausgeführte Kammern (23, 24) zur Aufnahme der elektrischen Kontakte (1, 1') vorgesehen sind,
wobei jeweils die Kammer (23) die Kontaktseite (3) des Kontaktes (1) aufnimmt, während die andere um 90° versetzte, kreuzende Kammer (24) zur Aufnahme für die Kontaktseite (4) des Kontaktes (1, 1') eines Gegensteckers vorgesehen ist.

10. Steckerkörper für symmetrische elektrische Kontakte nach Anspruch 9, **dadurch gekennzeichnet,**
**dass** auf der Lötseite (22) die Kammer (23) zum Einfügen der Kontakte in den Steckerkörper (20), um 45° zur Längsrichtung des Steckerkörpers (20) ausgerichtet sind.

11. Steckerkörper für symmetrische elektrische Kontakte, nach Anspruch 9, **dadurch gekennzeichnet,**
**dass** die Kammer (23) bis in die Steckseite (21) des Steckerkörpers (20) reicht, während die kreuzende Kammer (24) nur bereichsweise von der Steckseite (21) in den Steckerkörper (20) hineinreicht.

12. Steckerkörper für symmetrische elektrische Kontakte, nach Anspruch 9, **dadurch gekennzeichnet,**
**dass** in einer Variante ein Steckerkörper (25) verlängerte Längswände (26) aufweist, in denen Teilkammern (28, 29) eingeformt sind, um darin die Federschenkel (13) der elektrischen Kontakte (1,1') zumindest bereichsweise einzufassen.

## Claims

1. A symmetrical electrical contact (1, 1') for plug connectors for mutual contacting, formed of a contact body (4), with a contact side (3) and a connection end (5), to be inserted into a plug body (20, 25) for a releasable contacting of plug connectors, for the transmission of high-frequency signals, **characterized in that** the contact side (3) includes symmetrically formed spring legs (13) shaped out of the contact body (4),
**in that** contact domes (15) pointing inwards, facing each other and having contact zones (16) are provided on the free ends of the spring legs (13),
**in that** the contact domes (15), as related to the material thickness of the contact body (4) in the contact direction toward the contact zone (16), are formed to be narrower than the spring legs (13), and
**in that** a mutually contacting plug-in process of the electrical contacts (1) by means of the contact domes (15) is not effected until the contact zones (16) are pushed onto a bevel (14) between the spring legs (13).

2. The symmetrical electrical contact for plug connectors, according to claim 1, **characterized in that**
the contact domes (15) are formed to be narrower than the spring legs by means of a shoulder (17), the shoulder (17) together with the contact domes (15) being approximately shaped as a segment of a circle.

3. The symmetrical electrical contact for plug connectors, according to claim 1, **characterized in that**
the contact domes (15) are formed to become narrower towards the contact zone (16) by means of a symmetrically formed bevel (18).

4. The symmetrical electrical contact for plug connectors, according to claim 1, **characterized in that**
the contact domes (15) include rounded portions (19).

5. The symmetrical electrical contact for plug connectors, according to claim 1, **characterized in that**
the contact domes (15) are oriented with their contact zones (16) spaced apart from, opposite to, and parallel to each other.

6. The symmetrical electrical contact for plug connectors, according to claim 1, **characterized in that**
a signal transmission of two mated electrical contacts (1, 1) is each effected on the ends of the spring legs (13) of the contact body (4) by means of the content zones (16), the contacting of the contact zones (16) of one contact (1) being always effected in a manner rotated by 90 degrees in the plug-in direction on the contact body (4) of the other contact (1).

7. The symmetrical electrical contact for plug connectors, according to claim 1, **characterized in that**
the connection end (5) is formed as a solder pin (10) and exposed on three sides and integrally formed with the contact body (4) transversely to the plug-in direction, and is bent by 45 degrees in relation to the surface of the contact body (4).

8. The symmetrical electrical contact for plug connectors, according to claim 1, **characterized in that**
a transition zone (14) beveled on both sides is provided on the contact body (4) in the region between the spring legs (13).

9. A plug body (20) for symmetrical electrical contacts (1, 1') according to claim 1, comprising a plug-in side (21) and a solder side (22), the electrical contacts (1, 1') being arranged in the plug body (20) at least in one row and each rotated by 45 degrees in relation to the longitudinal side of the plug body (20), the connection ends (5) of the electrical contacts formed as solder pins (10) being led through at 90 degrees transversely to the longitudinal side of the plug body (20), **characterized in that**
chambers (23, 24) for receiving the electrical contacts (1, 1') are provided in a crosswise configuration on the plug-in side (21), the chamber (23) each receiving the contact side (3) of the contact (1), whereas the other, intersecting, chamber (24) that is offset by 90 degrees is provided for receiving the contact side (4) of the contact (1, 1') of a mating plug.

10. The plug body for symmetrical electrical contacts according to claim 9, **characterized in that**
on the solder side (22), the chamber (23) for inserting the contacts into the plug body (20) are oriented at 45 degrees to the longitudinal direction of the plug body (20).

11. The plug body for symmetrical electrical contacts according to claim 9, **characterized in that**
the chamber (23) extends as far as into the plug-in side (21) of the plug body (20), whereas the intersecting chamber (24) extends from the plug-in side (21) into the plug body (20) only in regions.

12. The plug body for symmetrical electrical contacts according to claim 9, **characterized in that**
in a variant, a plug body (25) includes elongated longitudinal walls (26) having partial chambers (28, 29) shaped therein to enclose at least regions of the spring legs (13) of the electrical contacts (1, 1') therein.

## Revendications

1. Contact électrique symétrique (1, 1') pour connecteurs enfichables pour la mise en contact mutuelle, composé d'un corps de contact (4), présentant un côté de contact (3) et une extrémité de raccordement (5), à insérer dans un corps de fiche (20, 25) pour une mise en contact séparable de connecteurs enfichables pour la transmission de signaux à haute fréquence, **caractérisé en ce que**
le côté de contact (3) présente des branches de ressort (13) qui formés à partir du corps de contact (4) et qui sont réalisées de manière symétrique,
**en ce qu'**aux extrémités libres des branches de ressort (13), il est prévu des dômes de contact (15) opposés et dirigés vers l'intérieur qui présentent des zones de contact (16),
**en ce que** par rapport à l'épaisseur de matière du corps de contact (4), les dômes de contact (15) sont réalisés de manière à être plus minces que les branches de ressort (13) dans le sens de contact vers la zone de contact (16), et
**en ce qu'**une opération d'enfichage de mise en contact mutuelle des contacts électriques (1) au moyen des dômes de contact (15) est réalisée seulement lors du glissement des zones de contact (16) sur un chanfrein (14) entre les branches de ressort (13).

2. Contact électrique symétrique pour connecteurs enfichables selon la revendication 1, **caractérisé en ce que**
les dômes de contact (15) sont réalisés de manière à être plus minces que les branches de ressort au moyen d'un talon (17), le talon (17) étant réalisé approximativement en segment de cercle avec les dômes de contact (15).

3. Contact électrique symétrique pour connecteurs enfichables selon la revendication 1, **caractérisé en ce que**
les dômes de contact (15) sont réalisés de manière à devenir plus minces en direction de la zone de contact (16) au moyen d'un chanfrein (18) réalisé de façon symétrique.

4. Contact électrique symétrique pour connecteurs enfichables selon la revendication 1, **caractérisé en ce que**
les dômes de contact (15) présentent des tronçons arrondis (19).

5. Contact électrique symétrique pour connecteurs enfichables selon la revendication 1, **caractérisé en ce que**
les dômes de contact (15) sont orientés avec leurs zones de contact (16) de manière à être espacés, opposés et parallèles les uns par rapport aux autres.

6. Contact électrique symétrique pour connecteurs enfichables selon la revendication 1, **caractérisé en ce que**
une transmission de signaux de deux contacts électriques (1, 1) enfichés l'un dans l'autre est respectivement réalisée aux extrémités des branches de ressort (13) du corps de contact (4) au moyen des zones de contact (16), la mise en contact des zones de contact (16) de l'un des contacts (1) étant toujours réalisée sur le corps de contact (4) de l'autre contact (1) de manière tournée de 90° dans le sens d'enfichage.

7. Contact électrique symétrique pour connecteurs enfichables selon la revendication 1, **caractérisé en ce que**
l'extrémité de raccordement (5) est réalisée sous forme de broche de brasage (10), est dégagée sur trois côtés, est moulée sur le corps de contact (4) transversalement au sens d'enfichage et est recourbée de 45° par rapport à la surface du corps de contact (4).

8. Contact électrique symétrique pour connecteurs enfichables selon la revendication 1, **caractérisé en ce que**
une zone de transition (14) oblique des deux côtés est prévue sur le corps de contact (4) dans la région entre les branches de ressort (13).

9. Corps de fiche (20) pour contacts électriques symétriques (1, 1') selon la revendication 1, présentant un côté d'enfichage (21) et un côté de brasage (22), les contacts électriques (1, 1') étant agencés dans le corps de fiche (20) au moins en un rang, chacun tourné de 45° par rapport au grand côté du corps de fiche (20), les extrémités de raccordement (5) des contacts électriques réalisées sous forme de broche de brasage (10) étant guidés vers l'extérieur à 90° transversalement au grand côté du corps de fiche (20), **caractérisé en ce que**
des chambres (23, 24) réalisées en forme de croix pour la réception des contacts électriques (1, 1') sont prévues du côté d'enfichage (21), la chambre (23) recevant respectivement le côté de contact (3) du contact (1), tandis que l'autre chambre (24) qui la croise et qui est décalée de 90° est prévue pour la réception du côté de contact (4) du contact (1, 1') d'une contre-fiche.

10. Corps de fiche pour contacts électriques symétriques selon la revendication 9, **caractérisé en ce que**
du côté de brasage (22), la chambre (23) est orientée selon 45° par rapport au sens longitudinal du corps de fiche (20) pour l'insertion des contacts dans le corps de fiche (20).

11. Corps de fiche pour contacts électriques symétriques selon la revendication 9, **caractérisé en ce que**
la chambre (23) s'étend jusque dans le côté d'enfichage (21) du corps de fiche (20), tandis que la chambre (24) qui la croise s'étend uniquement par tronçons du côté d'enfichage (21) dans le corps de fiche (20).

12. Corps de fiche pour contacts électriques symétriques selon la revendication 9, **caractérisé en ce que**
dans une variante, un corps de fiche (25) présente des parois longitudinales (26) allongées dans lesquelles des chambres partielles (28, 29) sont moulées pour renfermer au moins par tronçons les branches de ressort (13) des contacts électriques (1, 1').
